# EUROPÄISCHE PATENTSCHRIFT

(11) **EP 1 380 694 B1**
(45) Veröffentlichungstag und Bekanntmachung des Hinweises auf die Patenterteilung: **29.11.2006**
(21) Anmeldenummer: 03015946.1
(22) Anmeldetag: 12.07.2003
(51) Int. Cl.: E01F 13/02, G07F 17/24, G07F 15/04

(54) **Einrichtung und Verfahren zum Bereitstellen von Stellplätzen**
Device and method for access to parking places
Dispositif et procédé pour accès aux places de parking

(30) Priorität: 13.07.2002 DE 10231897
(43) Veröffentlichungstag der Anmeldung: 14.01.2004
(73) Patentinhaber: Gschwind, Kerstin, 88430 Rot (DE)
(72) Erfinder: Gschwind, Kerstin, 88430 Rot (DE)

(56) Entgegenhaltungen:
- DE-A- 4 401 993
- DE-A- 19 935 311
- FR-A- 2 747 699

## Beschreibung

Die Erfindung betrifft eine Einrichtung und ein Verfahren zum Bereitstellen von Stellplätzen, bei der vor jedem Stellplatz eine an einer Halteeinrichtung angebrachte Sperrvorrichtung vorgesehen ist und jede Sperrvorrichtung mit einer an jedem Stellplatz angeordneten, der Halteeinrichtung gegenüberliegenden Verriegelungsvorrichtung verriegelbar und von dieser wieder lösbar ist, wobei jede Verriegelungsvorrichtung eine Einrichtung zur Aufnahme eines Pfandes aufweist und wobei eine durch eine Bedieneinheit beeinflussbare Sperreinheit vorgesehen ist, die mit der Verriegelungsvorrichtung zusammenwirkt.

Eine zum Abstellen von Fahrzeugen bestimmte Einrichtung ist in der DE 199 35 311 A1 beschrieben. Die praktische Umsetzung dieser in der Öffentlichkeit installierten Einrichtung hat eine Schwachstelle aufgezeigt, die darin besteht, dass zwischen der Freischaltung der Verriegelungseinrichtung und dem Zeitpunkt, an dem der Benützer eines Stellplatzes sein zuvor entrichtetes Pfand wieder zurückerhalten möchte, eine gewisse Zeitspanne vergeht, die von cleveren Kindern dazu genutzt wird, zuvor das Pfand auszulösen und für sich zu behalten. Die Freigabeschaltung verursacht nämlich durch die magnetisch wirkende Sperreinheit ein Geräusch, das wahrgenommen werden kann. Durch anschließendes Einführen der Sperrvorrichtung in die gegenüberliegende Verriegelungseinrichtung lässt sich daher das Pfand in unbefugter Weise auslösen, bevor der Benutzer des Stellplatzes diesen erreicht hat. Dieser Zustand ist nicht befriedigend.

Es ist Aufgabe der Erfindung, eine Einrichtung der hier vorliegenden Art so zu verbessern, dass der eben beschriebene Mangel nicht mehr auftreten kann.

Als Lösung wird eine Einrichtung mit den im Kennzeichnungsteil des Anspruches 1 genannten Merkmalen vorgeschlagen.

Als weitere Lösung wird ein Verfahren genannt, das im Anspruch 4 beschrieben ist.

Durch das Einbringen von wenigstens einer Steuerelektronik und durch das Anbringen eines Sensors pro Stellplatz lässt sich die Freigabeschaltung so steuern, dass das zuvor beschriebene missbräuchliche Auslösen eines Pfandes nicht mehr möglich ist. Die Steuerelektronik lässt sich nämlich so programmieren, dass, obwohl die Bedieneinheit die Freischaltung der Verriegelungsvorrichtung bereits in Auftrag gegeben hat, die tatsächliche Freischaltung der Verriegelungsvorrichtung erst dann erfolgt, wenn beispielsweise bei einem Stellplatz für Fahrzeuge, das Fahrzeug vom Stellplatz weggefahren worden ist. Erst wenn der Sensor der Steuerelektronik mitgeteilt hat, dass sich auf dem Stellplatz kein Fahrzeug mehr befindet, leitet die Steuerelektronik ein Signal an die Sperreinheit der Verriegelungsvorrichtung weiter, so dass die Sperreinheit gelöst wird, mit der Folge, dass bei Einführen der Sperrvorrichtung in die benachbarte Verriegelungsvorrichtung das zuvor entrichtete Pfand zurückgegeben wird. Bei diesem Vorgang befindet sich der Benutzer des Stellplatzes im Bereich der Einrichtung, so dass ein missbräuchliches Auslösen des Pfandes durch nicht authorisierte Personen nicht mehr möglich ist.
Weitere Vorteile sowie zweckmäßige technische Einzelheiten und Merkmale sind in der nachfolgenden Beschreibung sowie in den Unteransprüchen genannt.

Die Erfindung wird anhand der Zeichnung und anhand von wenigstens einem weiteren zeichnerisch nicht dargestellten Ausführungsbeispiel gegenständlich und als Verfahren näher erläutert.

Die Zeichnung zeigt eine Einrichtung 1 zum Bereitstellen von Stellplätzen 2 für beispielsweise Fahrzeuge oder sonstige Gegenstände, die zeitweise abgestellt werden sollen. Es sind drei Stellplätze 2 zum Abstellen von Fahrzeugen, beispielsweise von Autos, dargestellt. Es sind vier als Pfosten ausgebildete Halteeinrichtungen 3 vorgesehen, die jeweils einen Eingang 4 zu einem Stellplatz 2 bilden. An drei der vier Halteeinrichtungen 3, links dargestellt, ist je eine Sperrvorrichtung 5 vorgesehen, die jeweils aus einer Kette 6 und einem am Ende der Kette 6 befindlichen Schlüssel 7 gebildet ist. Ebenfalls drei der vier Halteeinrichtungen 3, rechts dargestellt, weisen eine Verriegelungsvorrichtung 8 zur Aufnahme des Schlüssels 7 einer Sperrvorrichtung 5 auf, wobei auch jede Verriegelungsvorrichtung 8 eine Einrichtung zur Aufnahme eines Pfandes aufweist. In der Zeichnung befinden sich die Sperrvorrichtungen 5 in der Sperrposition. Jede Verriegelungsvorrichtung 8 weist eine Sperreinheit 9 auf oder jeder Verriegelungsvorrichtung 8 ist eine Sperreinheit 9 zugeordnet, die mit der jeweiligen Verriegelungsvorrichtung 8 zusammenwirkt. Nahe einer jeden Verriegelungsvorrichtung 8 ist an der jeweiligen Halteeinrichtung 3 eine Steuerelektronik 10 vorgesehen. Drei der vier Halteeinrichtungen 3 (links) tragen einen Sensor 11, der imstande ist, über Ultraschall oder Radar oder Infrarot einen Gegenstand innerhalb eines bestimmten Wegbereiches auszumachen. Jeder Sensor 11 und jede Sperreinheit 9 pro Verriegelungsvorrichtung 8 stehen elektrisch geschaltet in Wirkverbindung mit jeweils einer Steuerelektronik 10. Jede Steuerelektronik 10 ist mit Hilfe einer externen Bedieneinheit 13 ansteuerbar. Die Steuerelektronik 10 kann entsprechend dem hier vorliegenden Bedarfsfalle programmiert werden. Zur Stromversorgung der betreffenden stromführenden Bauteile ist pro Stellplatz 2 eine Batterie 12 vorgesehen.

Will jemand sein Fahrzeug auf einem Stellplatz 2 abstellen, muss er zuerst ein Pfand, beispielsweise eine Münze, in die zweckmäßigerweise als Münzpfandschloss gestaltete Verriegelungsvorrichtung 8, die sich an der nächsten rechts angeordneten Halteeinrichtung 3 befindet, einführen. Dadurch lässt sich die als Kette 6 gestaltete Sperrvorrichtung 5 lösen und an der benachbarten linken Halteeinrichtung 3 einhängen. Das Pfand verbleibt in der Verriegelungsvorrichtung 8. Anschließend führt die Person das Fahrzeug auf den Stellplatz 2. Eine elektronisch gesteuerte, beispielsweise Funkwellen aussendende Bedieneinheit 13, in der Zeichnung oben dargestellt, befindet sich an jenem Ort oder an jener Stelle, beispielsweise in einer Gaststätte, einer Arztpraxis oder dergleichen, welche die genannte Person aufgesucht hat. Nach erfolgtem Besuch wird der Stellplatz 2 mit Hilfe der Bedieneinheit 13 vorläufig freigeschaltet. Bei diesem Vorgang, bei dem sich die erwähnte Person noch nicht am Stellplatz 2 befindet, wird die mit einer Antenne ausgestattete Steuerelektronik 10 in Bereitschaft versetzt, auf die Sperreinheit 9 so einzuwirken, dass ein Auslösen des Pfandes dann möglich ist, wenn der für den Stellplatz 2 zuständige Sensor 11 als Erkennungsmittel das Verlassen des Fahrzeuges erkannt hat. Es ist also notwendig, das Fahrzeug vom Stellplatz 2 wegzuführen, um dem Sensor 11 die Abgabe eines entsprechenden Signals an die als Steuerungsmittel vorgesehene Steuerelektronik 10 zu ermöglichen. Durch dieses Signal wird die Sperreinheit 9 von der Steuerelektronik 10 veranlasst, die Sperrposition aufzugeben, damit der Schlüssel 7 der Sperrvorrichtung 5 in die Verriegelungsvorrichtung 8 eingeführt und dort bei gleichzeitiger Freigabe des Pfandes verriegelt werden kann. Der Stellplatz 2 ist somit durch die Sperrvorrichtung 5 wieder abgesperrt und die Person hat ihr zuvor entrichtetes Pfand zurückerhalten.
Das eben beschriebene Ausführungsbeispiel empfiehlt sich dann, wenn auf eine Verkabelung der einzelnen Stellplatzsysteme verzichtet werden kann oder eine derartige Verkabelung nicht möglich ist. Dann ist auf jeden Fall jeweils eine Steuerelektronik 10 pro Stellplatz 2 erforderlich.
Ist eine Verkabelung der einzelnen beschriebenen Systeme möglich, kann pro Einrichtung 1 eine einzige Steuerelektronik 10 genügen, die bei entsprechender Programmierung alle Stellplätze 2 verwalten und steuern kann und die auch an einer beliebigen Stelle der Einrichtung 1 installierbar ist. Ebenso kann die Bedieneinheit 13 als tragbares oder fest installiertes Gerät vorgesehen sein.
Es ist auch möglich, die Verriegelungsvorrichtung 8 und die Sperreinheit 9 als eine einzige Baueinheit zu gestalten. Ebenso ist es denkbar, die Sperreinheit 9 der Verriegelungsvorrichtung 8 funktional zuzuordnen, so dass zwei Baueinheiten gebildet sind.
Schließlich bleibt es dem jeweiligen Anwendungsfall überlassen, wo pro Stellplatz 2 der jeweilige Sensor 11 anzuordnen ist. Während beim vorhin beschriebenen zeichnerisch dargestellten Ausführungsbeispiel jeder Sensor 11 in einer pfostenförmigen Halteeinrichtung 3 untergebracht ist, ist es durchaus möglich, jeden Sensor 11 innerhalb der Einrichtung 1 an einer anderen geeigneten Stelle, beispielsweise an einem an die Stellplätze 2 angrenzenden Gebäude anzuordnen.

Alle bis hierher beschriebenen Einrichtungen 1 sowie deren Varianten lassen ein Verfahren zu, bei dem es durch die Wahl der genannten Mittel möglich ist, mit Hilfe einer Steuerelektronik 10 die Einrichtung 1 so zu steuern oder zu schalten, dass das zur Nutzung eines Stellplatzes 2 zuvor entrichtete Pfand durch die Verriegelungsvorrichtung 8 nur dann zurückgeben wird, wenn sich das zuvor abgestellte Fahrzeug oder der Gegenstand nicht mehr auf dem Stellplatz 2 befindet.

## Patentansprüche

1. Einrichtung (1) zum Bereitstellen von Stellplätzen (2), bei der vor jedem Stellplatz (2) eine an einer Halteeinrichtung (3) angebrachte Sperrvorrichtung (5) vorgesehen ist und jede Sperrvorrichtung (5) mit einer an jedem Stellplatz (2) angeordneten, der Halteeinrichtung (3) gegenüberliegenden Verriegelungsvorrichtung (8) verriegelbar und von dieser wieder lösbar ist, wobei jede Verriegelungsvorrichtung (8) eine Einrichtung zur Aufnahme eines Pfandes aufweist und wobei eine durch eine Bedieneinheit (13) beeinflussbare Sperreinheit (9) vorgesehen ist, die mit der Verriegelungsvorrichtung (8) zusammenwirkt, **dadurch gekennzeichnet, dass** wenigstens eine Steuerelektronik (10) vorgesehen und pro Stellplatz (2) ein Sensor (11) angeordnet ist, der dazu bestimmt ist, die Anwesenheit und die Abwesenheit eines auf einem Stellplatz (2) befindlichen Fahrzeuges oder Gegenstandes zu erkennen, dass ferner jeder Sensor (11) und jede Sperreinheit (9) in Wirkverbindung mit der Steuerelektronik (10) steht und dass jede Sperreinheit (9) über die Steuerelektronik (10) mit Hilfe der Bedieneinheit (13) ansteuerbar ist.

2. Einrichtung nach Anspruch 1, **dadurch gekennzeichnet, das** jeder Sensor (11) an einer Halteeinrichtung (3) angeordnet ist.

3. Einrichtung nach Anspruch 1, **dadurch gekennzeichnet, dass** sich jede Steuerelektronik (10) an einer Halteeinrichtung (3) befindet.

4. Verfahren zum Bereitstellen von Stellplätzen (2), bei der vor jedem Stellplatz (2) eine an einer Halteeinrichtung (3) angebrachte Sperrvorrichtung (5) vorgesehen ist und jede Sperrvorrichtung (5) mit einer an jedem Stellplatz (2) angeordneten, der Halteeinrichtung (3) gegenüberliegenden Verriegelungsvorrichtung (8) verriegelbar und von dieser wieder lösbar ist, wobei jede Verriegelungsvorrichtung (8) eine Einrichtung zur Aufnahme eines Pfandes aufweist und wobei eine durch eine Bedieneinheit (13) beeinflussbare Sperreinheit (9) vorgesehen ist, die mit der Verriegelungsvorrichtung (8) zusammenwirkt, **dadurch gekennzeichnet, dass** mit Hilfe von Erkennungs- und Steuerungsmitteln das zur Nutzung eines Stellplatzes (2) entrichtete Pfand durch die Verriegelungsvorrichtung (8) erst dann freigegeben wird, wenn sich das zuvor abgestellte Fahrzeug oder der zuvor abgestellte Gegenstand nicht mehr auf dem Stellplatz (2) befindet.

## Claims

1. Apparatus (1) for providing access to parking spaces (2), with which apparatus a blocking device (5), which is attached to holding apparatus (3), is provided in front of each parking space (2), and each blocking device (5) can be locked to and detached again from a locking device (8) arranged at each parking space (2) opposite the holding apparatus (3), each locking device (8) having apparatus for receiving a deposit, and there being provided a blocking unit (9) which can be controlled by an operating unit (13) and which co-operates with the locking device (8), **characterised in that** at least one electronic control device (10) is provided and, for each parking space (2), there is arranged a sensor (11), which is intended to detect the presence and the absence of a vehicle or object in a parking space (2), **in that** each sensor (11) and each blocking unit (9) is also operatively connected to the electronic control device (10), and **in that** each blocking unit (9) is controllable via the electronic control device (10) with the aid of the operating unit (13).

2. Apparatus according to claim 1, **characterised in that** each sensor (11) is arranged on holding apparatus (3).

3. Apparatus according to claim 1, **characterised in that** each electronic control device (10) is located on holding apparatus (3).

4. Method for providing access to parking spaces (2), with which method a blocking device (5), which is attached to holding apparatus (3), is provided in front of each parking space (2), and each blocking device (5) can be locked to and detached again from a locking device (8) arranged at each parking space (2) opposite the holding apparatus (3), each locking device (8) having apparatus for receiving a deposit, and there being provided a blocking unit (9) which can be controlled by an operating unit (13) and which co-operates with the locking device (8), **characterised in that**, with the aid of detection and control means, the deposit paid for using a parking space (2) is not released by the locking device (8) until the previously parked vehicle or the previously deposited object is no longer in the parking space (2).

## Revendications

1. Système (1) pour accéder à des places de parking (2), selon lequel un dispositif de blocage (5) installé sur un élément porteur (3) est prévu devant chaque place de parking (2) et chaque dispositif de blocage (5) peut être verrouillé à un dispositif de verrouillage (8) disposé sur chaque place de parking (2) en vis-à-vis de l'élément porteur (3), et en être déverrouillé, sachant que chaque dispositif de verrouillage (8) présente un organe pour recevoir un dépôt de garantie et sachant qu'est prévue une unité de blocage (9) sur laquelle peut agir une unité de commande (13) et qui coopère avec le dispositif de verrouillage (8), **caractérisé en ce qu'**il est prévu au moins un équipement électronique de commande (10), et un capteur (11) est disposé pour chaque place de parking (2), lequel est destiné à détecter la présence ou l'absence d'un véhicule ou d'un objet se trouvant sur une place de parking (2), **en ce que**, en outre, chaque capteur (11) et chaque unité de blocage (9) se trouve en liaison fonctionnelle avec l'équipement électronique de commande (10), et **en ce que** chaque unité de blocage (9) peut être asservie par l'unité de commande (13) par l'intermédiaire de l'équipement électronique de commande (10).

2. Système selon la revendication 1, **caractérisé en ce que** chaque capteur (11) est disposé sur un élément porteur (3).

3. Système selon la revendication 1, **caractérisé en ce que** chaque équipement électronique de commande (10) se trouve sur un élément porteur (3).

4. Procédé pour accéder à des places de parking (2), selon lequel un dispositif de blocage (5) installé sur un élément porteur (3) est prévu devant chaque place de parking (2) et chaque dispositif de blocage (5) peut être verrouillé à un dispositif de verrouillage (8) disposé sur chaque place de parking (2) en vis-à-vis de l'élément porteur (3), et en être déverrouillé, sachant que chaque dispositif de verrouillage (8) présente un organe pour recevoir un dépôt de garantie et sachant qu'est prévue une unité de blocage (9) sur laquelle peut agir une unité de commande (13) et qui coopère avec le dispositif de verrouillage (8), **caractérisé en ce que**, à l'aide de moyens de détection et de commande, le dépôt de garantie déposé pour utiliser une place de parking (2) n'est libéré par le dispositif de verrouillage (8) qu'une fois que le véhicule ou l'objet préalablement garé ne se trouve plus sur la place de parking (2).
